# EUROPÄISCHE PATENTSCHRIFT

(11) **EP 1 792 087 B1**
(45) Veröffentlichungstag und Bekanntmachung des Hinweises auf die Patenterteilung: **26.10.2011**
(21) Anmeldenummer: 05768562.0
(22) Anmeldetag: 02.08.2005
(51) Int. Cl.: F04F 1/06, F04F 1/10

(54) **VERFAHREN UND VORRICHTUNG ZUM VERDICHTEN EINES GASFÖRMIGEN MEDIUMS**
METHOD AND DEVICE FOR COMPRESSING A GASEOUS MEDIUM
PROCEDE ET DISPOSITIF DE COMPRESSION D'UN AGENT GAZEUX

(30) Priorität: 24.09.2004 DE 102004046316
(43) Veröffentlichungstag der Anmeldung: 06.06.2007
(73) Patentinhaber: Linde AG, 80331 München (DE)
(72) Erfinder: ADLER, Robert, A-2201 Gerasdorf (AT); SIEBERT, Georg, A-1020 Wien (AT)
(74) Vertreter: Zahn, Christoph
(86) Internationale Anmeldenummer: PCT/EP2005/008370
(87) Internationale Veröffentlichungsnummer: WO 2006/034748

(56) Entgegenhaltungen:
- DE-A1- 19 848 234
- US-A- 4 566 860
- US-A1- 2003 039 554
- PATENT ABSTRACTS OF JAPAN Bd. 1997, Nr. 10, 31. Oktober 1997 (1997-10-31) -& JP 09 144657 A (MITSUBISHI HEAVY IND LTD), 3. Juni 1997 (1997-06-03)

## Beschreibung

Die Erfindung betrifft ein Verfahren und eine Vorrichtung zum Verdichten eines gasförmigen Mediums, insbesondere von Wasserstoff, wobei die Verdichtung des gasförmigen Mediums durch eine Flüssigkeit, in der sich das gasförmige Medium nicht löst und/oder die von dem gasförmigen Medium rückstandsfrei trennbar ist, erfolgt.

Ein gattungsgemäßes Verfahren sowie eine gattungsgemäße Vorrichtung zum Verdichten eines gasförmigen Mediums sind bspw. in der deutschen Patentanmeldung 19848234 offenbart. Derartige Verdichtungsverfahren und -vorrichtungen werden auch als "kolbenlose Verdichtung" bzw. "kolbenloser Verdichter" bezeichnet. Insbesondere bei der Verdichtung von Wasserstoff, Erdgas und hochreinen Medien oder wenn aus bestimmten Gründen eine Kontaminierungen des zu verdichtenden Mediums durch das Antriebsmedium verhindert werden muss und/oder unerwünscht ist - wie dies üblicherweise bei der Verdichtung mittels herkömmlicher Verdichtungsmethoden der Fall ist -, kommen gattungsgemäße Verfahren und Vorrichtungen zur Anwendung. In der US-A 4566860 wird vorgeschlagen, ionische Flüssigkeiten als Arbeitsmedium für kolbenlose Verdichter zu verwenden.

Insbesondere dann, wenn ionische Flüssigkeiten in direkten Kontakt mit anderen Medien (Gasen, Flüssigkeiten, etc.) kommen, kann es an der Trennfläche zu einer Vermischung und Bildung eines Zweiphasengemisches kommen. Bei kolbenlosen Verdichtern kann ein derartiges Zweiphasengemisch bspw. innerhalb des bzw. der Zylinder an der Trennfläche zwischen ionischer Flüssigkeit und dem zu verdichtenden Medium entstehen. Für eine saubere und zuverlässige Trennung von ionischer Flüssigkeit und zu verdichtendem Medium sind ein ausreichender Dichteunterschied und ein entsprechendes Gravitationsfeld, das üblicherweise durch die Erdbeschleunigung erzeugt wird, erforderlich. Dadurch wird die maximale Umkehrbeschleunigung innerhalb des Zylinders definiert. Im irdischen Gravitationsfeld hat dies zur Folge, dass eine maximale Beschleunigung von 7 m/s² realisierbar ist. Eine derartige Beschleunigung ist jedoch oftmals nicht ausreichend, um das entstandene Zweiphasengemisch wieder vollständig zu trennen. Des Weiteren ist bei kolbenlosen Verdichtern bisher nur eine Kühlung des Zylinderraumes von außen realisierbar. Daher kann die Verdichtung im Regelfall nicht isotherm ausgeführt werden, was eine entsprechend hohe Verdichtungsenergie zur Folge hat.

Aufgabe der vorliegenden Erfindung ist es, ein gattungsgemäßes Verfahren sowie eine gattungsgemäße Vorrichtung zum Verdichten eines gasförmigen Mediums, insbesondere von Wasserstoff, anzugeben, das bzw. die die vorgenannten Nachteile vermeiden.

Verfahrensseitig wird diese Aufgabe dadurch gelöst, dass die Flüssigkeit einem elektrischen Feld ausgesetzt wird.

Die erfindungsgemäße Vorrichtung zum Verdichten eines gasförmigen Mediums ist **dadurch gekennzeichnet, dass** innerhalb des oder der Zylinder Mittel zum Erzeugen eines elektrischen Feldes in dem oder den Zylindern angeordnet sind.

Erfindungsgemäß wird die Flüssigkeit nunmehr einem elektrischen Feld ausgesetzt. Hierzu sind vorrichtungsseitig Mittel zum Erzeugen eines elektrischen Feldes in dem oder den Zylindern vorzusehen. Dadurch kann eine Verstärkung natürlicher Kraftfelder, wie Gravitation, Coreoliskraft, etc., durch ein elektrisches Feld erreicht werden. Mittels der erfindungsgemäßen Verfahrensweise bzw. Vorrichtung kann somit ein entstandenes Zweiphasengemisch wieder vollständig getrennt werden bzw. die Bildung eines Zweiphasengemisches wirkungsvoll verhindert werden.

In vorteilhafter Weise werden als Flüssigkeit eine ionische Flüssigkeit, ein schwer siedendes Hydrauliköl oder Flüssigkeiten, die einen sehr niedrigen Dampfdruck aufweisen, wie beispielsweise Vakuumpumpenöle, Salzschmelzen und Metalle mit niedrigem Schmelzpunkt, oder Flüssigkeiten, die eine Gaslöslichkeit von weniger als 10⁻⁴ mol/l bar aufweisen, verwendet.

Ionische Flüssigkeiten sind niederschmelzende, organische Salze mit Schmelzpunkten zwischen 100 und -90 °C, wobei die meisten der bekannten ionischen Flüssigkeiten bereits bei Raumtemperatur in flüssiger Form vorliegen. Im Gegensatz zu herkömmlichen, molekularen Flüssigkeiten sind ionische Flüssigkeiten zur Gänze ionisch und zeigen deshalb neue und ungewöhnfiche Eigenschaften Ionische Flüssigkeiten sind durch die Variation der Struktur von Anion und/oder Kation sowie durch die Variation von deren Kombinationen in ihren Eigenschaften an gegebene technische Problemstellungen vergleichsweise gut anpassbar. Aus diesem Grund werden sie oftmals auch als so genannte "Designer Solvents" bezeichnet. Bei herkömmlichen, molekularen Flüssigkeiten ist hingegen lediglich eine Variation der Struktur möglich.

Im Gegensatz zu konventionellen, molekularen Flüssigkeiten haben ionische Flüssigkeiten darüber hinaus den Vorteil, dass sie keinen messbaren Dampfdruck besitzen. Dies bedeutet, dass sie - solange ihre Zersetzungstemperatur nicht erreicht wird - selbst im Hochvakuum nicht in geringsten Spuren verdampfen. Daraus resultieren die Eigenschaften Unbrenribarkeit und Umweltfreundlichkeit, da ionische Flüssigkeiten folglich nicht in die Atmosphäre gelangen können.

Wie bereits erwähnt, liegen die Schmelzpunkte bekannter ionischer Flüssigkeiten definitionsgemäß unterhalb von 100 °C. Der so genannte Liquidus-Bereich - dies ist der Bereich zwischen Schmelzpunkt und thermischer Zersetzung - beträgt im Regelfall 400 °C oder mehr.

Darüber hinaus weisen ionische Flüssigkeiten eine hohe thermische Stabilität auf. Oftmals liegen ihre Zersetzungspunkte oberhalb von 400 °C. Die Dichte und das Mischungsverhalten mit anderen Flüssigkeiten können bei ionischen Flüssigkeiten durch die Wahl der Ionen beeinflusst bzw. eingestellt werden Ionische Flüssigkeiten haben des Weiteren den Vorteil, dass sie elektrisch leitend sind und dadurch elektrische Aufladungen - die ein Gefahrenpoteritial darstellen - verhindern können. Ionische Flüssigkeiten besitzen den Vorteil, dass ihre vollständige Abtrennung aus dem verdichteten Medium mit einem vergleichsweise geringen apparativen Aufwand möglich ist.

Eine Verschleppung der ionischen Flüssigkeit durch das verdichtete Medium ist nunmehr nicht mehr möglich, da ionische Flüssigkeiten - wie vorstehend erwähnt - keinen Dampfdruck aufweisen..

Bei Flüssigkeiten mit großer Gaslöslichkeit kommt es zum einen zu unerwünschten Kavitationen der Antriebspumpe(n) und zum anderen zu einer unerwünschten Gasverschleppung in den im Regelfall vorzusehenden Flüssigkeits(zwischen)speicherbehälter. Durch die Verwendung einer Flüssigkeit, die eine Gaslöslichkeit von weniger als 10⁻⁴ mol/l bar aufweist, lassen sich diese Probleme vermeiden. Daraus resultiert eine Verlängerung der Lebensdauer der verwendeten Antriebspumpe; ferner werden die mit der Gasbildung bzw. -verschleppung einhergehenden sicherheitstechnischen Probleme vermieden.

Das erfindungsgemäße Verfahren, die erfindungsgemäße Vorrichtung sowie weitere Ausgestaltungen des- bzw. derselben seien nachfolgend anh and des in der Figur dargestellten Ausführungsbeispieles näher erläutert.

Die Figur zeigt eine mögliche Ausführungsform der Erfindung, bei der die Verdichtung in zwei getrennten Zylindern Z1 und Z2 erfolgt. Alternativ dazu kann die Verdichtung jedoch auch lediglich in einem oder auch in mehr als zwei Zylindern realisiert werden.

Den Zylinder Z1 und Z2 wird über die Leitungen 1,1' und 1" das zu verdichtende, gasförmige Medium zugeführt. In den vorgenannten Leitungen sind Eintrittsventile a und b angeordnet. Nach erfolgter Verdichtung wird das verdichtete gasförmige Medium aus den Zylindern Z1 und Z2 über die Abführleitungen 2' und 2", in denen ebenfalls Ventile c und d angeordnet sind, abgezogen.

Das verdichtete gasförmige Medium wird in einer Abtrennvorrichtung A von aus den Zylindern Z1 und Z2 ggf. mitgeführter Flüssigkeit, auf die im Folgenden noch näher eingegangen werden wird, befreit und anschließend über Leitung 2 seiner weiteren Verwendung und/oder Zwischenspeicherung zugeführt.

Innerhalb der Zylinder Z1 und Z2 ist eine geeignete Flüssigkeit D, die der Verdichtung des gasförmigen Mediums dient, vorgesehen. Die Zylinder Z1 und Z2 sind über die Leitungen 3 bis 6 sowie die Hyd raulikpumpe X, die von einem elektrischen Motor M angetrieben wird, verbunden.

Mittels der Hydraulikpumpe X werden die Flüssigkeitsstände D in den Zylindern Z1 und Z2 derart variiert, dass einer der Zylinder das zu verdichtende Medium ansaugt, während zeitgleich bzw. im Wesentlichen zeitgleich in dem anderen Zylinder eine Verdichtung des gasförmigen Mediums erfolgt. Hierbei kommt vorzugsweise eine Axialkolbenpumpe mit Taumels cheibensteuerung zum Einsatz, wobei durch eine einfache Verstellung der Taumelscheibe Fördermenge und/oder Förderri chtung verändert werden können.

Die Erfindung besitzt gegenüber dem Stand der Technik ferner den Vorteil, dass über die Flüssigkeit D eine zumindest teilweise Abführung der bei der Verdichtung entstehenden (Verdichtungs)Wärme erfolgen kann. Hierzu sind, wie in der Figur dargestellt, Wärmetauscher bzw. Kühler K1 und K2 vorgesehen, über die die in den Zylindern Z1 und Z2 bei der Verdichtung entstehende Wärme beispielsweise an die Umgebung und/oder ein anderes geeignetes Medium abgeführt werden kann. Bei einer vollständigen Abführung der Verdichtungswärme über die Flüssigkeit D sowie die Wärmetauscher bzw. Kühler K1 und K2 kann eine isotherme, einstufige Verdichtung realisiert werden.

Zwischen den Kühlem K1 und K2 und der Hydraulikpumpe X sind Ventile e bzw. g angeordnet; diese so genannten Stillstandsventile bewirken, dass im Stillstand an der Hydraulikpumpe X kein Anlagendruck anliegt.

Entsprechend einer vorteilhaften Ausgestaltung der erfindungsgemäßen Vorrichtung können in den Zylindern Z1 und Z2 Wärmetauscher E1 bzw. E2 angeordnet sein.

Bei den zum Stand der Technik zählenden Verdichter- bzw. Zylinderkonstruktionen ist eine Kühlung des Zylinderraurnes lediglich von außen realisierbar, da der innerhalb des Zylinders bewegbare Kolben das Vorsehen eines Wärmetauschers nicht erlaubt. Die bei der Verdichtung entstehende Wärme wird daher bisher vom Verdichter- bzw. Zylinderaußenmantel an das Kühlmedium (Luft, Wasser, Kühlmittel, etc.) abgegeben. Aufgrund dieser Tatsache kann die Verdichtung im Regelfall nicht isotherm ausgeführt werden, was eine entsprechend hohe Verdichtungsenergie zur Folge hat.

Mittels der vorgenannten, vorteilhaften Ausgestaltung der erfindungsgemäßen Vorrichtung lässt sich nunmehr eine Innenkühlung realisieren, was zur Folge hat, dass die vorbeschriebenen Nachteile des Standes der Technik vermieden werden können.

Unter dem Begriff "Wärmetauscher" seien hierbei beliebige Konstruktionen von Wärmetauschern - nachfolgend als "aktiver Wärmetauscher" bezeichnet - und Wärmespeichern - nachfolgend als "passiver Wärmetauscher" bezeichnet - zu verstehen.

Während bei einem aktiven Wärmetauscher die bei der Verdi chtung anfallende Wärme mittels eines geeigneten Kühlmediums abgeführt wird, verble ibt sie bei einem passiven Wärmetauscher innerhalb des Verdichter bzw. Zylinderraum es. Im letzten Fall wird die Verdichtungswärme zwar ebenfalls dem zu verdichtendem Medium entzogen, dann aber an die Flüssigkeit D, die die Verdichtungswärme - wie vorstehend erläutert abführt - abgegeben. Als passive Wärmetauscher bzw. Wärmespeicher können Kühlrippen, Flossen, etc., und/oder Füllmittel, wie metallisches Kugeln, Scheiben, etc., zur Anwendung kommen.

Die vorgenannte, vorteilhafte Ausgestaltung der erfindungsgemäßen Vorrichtung ermöglicht somit eine wesentliche Verringerung der erforderlichen Verdichtungsenergie und damit eine annähernd isotherme Verdichtung. Des Weiteren lassen sich niedrigere Gasaustrittstemperaturen realisieren und eine Verringerung der thermischen Beanspruchung der Verdichterventile erzielen.

Die in der Abtrennvorrichtung A von dem verdichteten Medium abgetrennte, aus den Zylindern Z1 und Z2 stammende Flüssigkeit wird über Leitung 9, in, der ein Absperrventil e angeordnet ist, einem optional vorzusehenden Zwischenspeicherbehälter S zugeführt. Aus diesem kann die Flüssigkeit entsprechend dem Bedarf in den Zylindern Z1 und Z2 über die Leitungen 7 und 8 sowie die beiden Absperrventile f und h den Zylindern Z1 und/oder Z2 zugeführt werden.

Entsprechend einer weiteren vorteilhaften Ausgestaltung des erfindungsgemäßen Verfahrens zum Verdichten eines gasförmigen Mediums erfolgt das Nachspeisen von für die Verdichtung benötigter Flüssigkeit während eines Saugtaktes.

Insbesondere an der für die Verdichtung erforderlichen Antriebs- bzw. Hydraulikpumpe X kommt es zu einem Verlust an Flüssigkeit D. Um diese Verluste auszugleichen, ist es daher erforderlich bei Unterschreiten einer Flüssigkeitsmindestmeng e neue Flüssigkeit in das System nach- bzw. einzuspeisen. Dabei ist darauf zu achten, dass es während der Flüssigkeitseinspeisung zu keiner Wechselwirkung mit der Druck- und Saugseite kommt. Des Weiteren ist darauf zu achten, dass der gewüns chte oder maximale Energiebedarf des Systems, der durch den Verdichtungsvorgang zu definieren ist, nicht (unnötig) erhöht wird.

Die vorbeschriebene Ausgestaltung des erfindungsgemäßen Verfahrens zum Verdichten eines gasförmigen Mediums schafft eine Möglichkeit der Flüssigkeitseinspeisung, bei der die vorbeschriebenen Vorgaben eingehalten werden können.

Grundsätzlich sollte sich der Zeitpunkt für die Nachspeisung von für die Verdichtung benötigter Flüssigkeit an der aktuellen Leistungsaufnahme des Systems orientieren; vorzugsweise sollte das Nachspeisen von Flüssigkeit während oder in der Nähe eines Leistungsminimums erfolgen. Zu diesem Zeitpunkt verfügt das System bzw. die Antriebspumpe über ausreichende Leistungsreserven, die für das Nachspeisen der Flüssigkeit genutzt werden können.

Vorzugsweise wird die nachzufüllende Flüssigkeit D während eines Saugtaktes über die Leitung 10, die eine Zuspeisepumpe P aufweist, in den entsprechenden Zylinder Z1 bzw. Z2 geleitet. Hierbei ist jedoch darauf zu achten, dass die Nachspeisung nicht unmittelbar in der Nähe des Umkehrpunktes erfolgt, da dann die Gefahr besteht, dass Flüssigkeit D u. U. aus dem entsprechenden Zylinder Z1 bzw. Z2 über die Druckleitung 2' bzw. 2" austritt. Dies hätte zur Folge, dass die Abtrennvorrichtung A-, die der Abtrennung von aus den Zylindern Z1 und Z2 mitgeführter Flüssigkeit dient, entsprechend größer dimensioniert werden müsste. Auch minimiert eine Flüssigkeitseinspeisung während des Saugtaktes den Energiebedarf der Zuspeisepumpe P.

Die Detektion des Flüssigkeitsveriustes erfolgt über eine Messung der Abweichungen der Flüssigkeitsniveaus in den Zylindern Z1 und Z2 von einem Referenzwert, der im Regelfall zu Beginn des Verdichtungsprozesses ermittelt wird.

Die Beeinflussung von ionischen Flüssigkeiten mittels eines elektrischen Feldes ermöglicht eine Erhöhung der Beschleunigung in den Umkehrpunkten des kolbenlosen Verdichters, ohne dass es dabei zu einem erhöhten Risiko der Phasenvermischung kommt. Des Weiteren ist eine saubere und zuverlässige Abtrennung von ionischen Flüssigkeiten aus einem Zweiphasengemisch auch dann möglich, wenn die Dichteunterschiede zwischen der ionischen Flüssigkeit und dem zu verdichtenden Medium vergleichsweise gering sind.Neben der anhand der Figur erläuterten Ausführungsform der Erfindung sind Ausgestaltungen des erfindungsgemäßen Verfahrens sowie der erfindungsgemäßen Vorrichtung realisierbar, bei der lediglich ein Zylinder oder drei und mehr Zylinder vorgesehen sind. Während mit lediglich einem Zylinder keine hinsichtlich des Verdichtungsdruckes kontinuierliche Abgabe des verdichteten Mediums möglich ist, ist eine derartige, oftmals gewünschte Abgabe des verdichteten Mediums bei zwei oder mehr Zylindern möglich.

Durch den Entfall fester Kolben sowie dynamischer Dichtungssysteme kommt es zu einer erheblichen Einsparung an Investitionskosten. Zusätzlich verringern sich die Wartungskosten, da sich die Wartungsintervalle, verglichen mit denjenigen herkömmlicher Verdichter, verlängern.

Die Erfindung eignet sich für eine Verdichtung von gasförmigen Medien bis auf Drücke von zur Zeit realisierbaren 1000 bar. Es sei jedoch betont, dass im Prinzip auch beliebig höhere Drücke erreichbar sind. Die Erfindung ermöglicht ferner eine Verdichtung auf Höchstdruck mit lediglich einer einzigen Verdichtungsstufe. Des Weiteren kann die Fördermenge beliebig variiert werden. Insbesondere im Hinblick auf die Verdichtung hochreiner Medien schafft die Erfindung eine kostengünstige Möglichkeit, derartige Medien auch auf sehr hohe Drücke zu verdichten.

## Patentansprüche

1. Verfahren zum Verdichten eines gasförmigen Mediums, insbesondere von Wasserstoff, wobei die Verdichtung (Z1, Z2) des gasförmigen Mediums durch eine Flüssigkeit (D), in der sich das gasförmige Medium nicht löst und/oder die von dem gasförmigen Medium rückstandsfrei trennbar ist, erfolgt, **dadurch gekennzeichnet, dass** die Flüssigkeit (D) einem elektrischen Feld ausgesetzt wird, um die an der Trennfläche zwischen der Flüssigkeit (0) und dem gasförmigen Medium entstandene Vermischung wieder zu trennen.

2. Verfahren nach Anspruch 1, **dadurch gekennzeichnet, dass** als Flüssigkeit (D) eine ionische Flüssigkeit, ein schwer siedendes Hydrauliköl, eine Flüssigkeit, die einen sehr niedrigen Dampfdruck aufweist, oder eine Flüssigkeit, die eine Gaslöslichkeit von weniger als 10⁻⁴ mol/l bar aufweist, verwendet wird.

3. Verfahren nach Anspruch 1 oder 2, **dadurch gekennzeichnet, dass** über die Flüssigkeit (D) eine zumindest teilweise Abführung der Verdichtungswärme erfolgt.

4. Verfahren nach einem der vorhergehenden Ansprüche 1 bis 3, **dadurch gekennzeichnet, dass** die von dem verdichteten Medium (2', 2") mitgeführte Flüssigkeit von dem verdichteten Medium (2', 2") abgetrennt wird (A).

5. Verfahren nach Anspruch 4, **dadurch gekennzeichnet, dass** die von dem verdichteten Medium (2', 2") abgetrennte Flüssigkeit (9, 8) wieder in die Verdichtung (Z1, Z2) zurückgeführt wird, wobei die abgetrennte Flüssigkeit vor der Rückführung zwischengespeichert (S) werden kann.

6. Verfahren nach einem der vorhergehenden Ansprüche 1 bis 5, **dadurch gekennzeichnet, dass** die Verdichtung (Z1, Z2) eine Verdichtung des gasförmigen Mediums um einen Faktor 1000 ermöglicht.

7. Verfahren nach einem der vorhergehenden Ansprüche 1 bis 6, **dadurch gekennzeichnet, dass** das Nachspeisen von für die Verdichtung (Z1, Z2) benötigter Flüssigkeit (D) während eines Saugtaktes erfolgt.

8. Vorrichtung zum Verdichten eines gasförmigen Mediums, insbesondere von Wasserstoff, umfassend
a) einen oder mehrere Zylinder (Z1, Z2),
b) Zu- (1, 1', 1") und Abführleitungen (2, 2', 2"), die der Zu- und Abführung des zu verdichtenden gasförmigen Mediums in bzw. aus dem oder den Zylindern (Z1, Z2) dienen,
c) pro Zylinder (Z1, Z2) wenigstens eine Flüssigkeitsleitung (3, 5), die der Zu- und Abführung der das gasförmige Medium verdichtenden Flüssigkeit (D) in den Zylinder (Z1, Z2) dient, und
d) Mittel zum Verändern der Flüssigkeitsmenge (D) in dem oder den Zylindern (Z1, Z2),
e) wobei die Flüssigkeit eine Flüssigkeit (D) ist, in der sich das zu verdichtende gasförmige Medium nicht löst und/oder die von dem gasförmigen Medium rückstandsfrei trennbar ist,
**dadurch gekennzeichnet, dass** innerhalb des oder der Zylinder (Z1, Z2) Mittel zum Erzeugen eines elektrischen Feldes in dem oder den Zylindern angeordnet sind.

9. Vorrichtung nach Anspruch 8, **dadurch gekennzeichnet, dass** die Mittel zum Verändern der Flüssigkeitsmenge in dem oder den Zylindern (Z1, Z2) als eine Flüssigkeitspumpe, Hydraulikpumpe, Axialkolbenpumpe, Schieberpumpe oder Zahnradpumpe ausgebildet sind.

10. Vorrichtung nach Anspruch 8 oder 9, **dadurch gekennzeichnet, dass** den pro Zylinder (Z1, Z2) vorgesehenen Flüssigkeitsleitungen (3, 5) ein Wärmetauscher (K1, K2), der der Abführung der Verdichtungswärme dient, zugeordnet ist.

11. Vorrichtung nach einem der vorhergehenden Ansprüche 8 bis 10, **dadurch gekennzeichnet, dass** wenigstens eine Abtrennvorrichtung (A) in der oder den Abführleitungen (2, 2', 2") des verdichtenden gasförmigen Mediums, angeordnet ist, wobei die Abtrennvorrichtung (A) der Abtrennung der mit dem verdichteten Medium (2', 2") mitgeführten Flüssigkeit dient.

12. Vorrichtung nach Anspruch 11, **dadurch gekennzeichnet, dass** die Abtrennvorrichtung (A) strömungsmäßig (9, 8) mit wenigstens einem der Zylinder (Z1, Z2) verbunden oder verbindbar ist.

13. Vorrichtung nach Anspruch 11 oder 12, **dadurch gekennzeichnet, dass** der Abtrennvorrichtung (A) eine Flüssigkeits-Speichervorrichtung (S) zugeordnet ist.

14. Vorrichtung nach einem der vorhergehenden Ansprüche 8 bis 13, **dadurch gekennzeichnet, dass** Mittel zum Erzeugen eines elektrischen Feldes in dem oder den Zylindern (Z1, Z2) vorgesehen sind.

15. Vorrichtung nach einem der vorhergehenden Ansprüche 8 bis 14, **dadurch gekennzeichnet, dass** innerhalb des oder der Zylinder (Z1, Z2) ein Wärmetauscher (E1, E2) angeordnet ist.

## Claims

1. Method for compressing a gaseous medium, in particular hydrogen, with the compression (Z1, Z2) of the gaseous medium proceeding by a liquid (D) in which the gaseous medium does not dissolve and/or which can be separated from the gaseous medium in a residue-free manner, **characterized in that** the liquid (D) is exposed to an electric field in order to separate the mixture formed at the interface between the liquid (D) and the gaseous medium again.

2. Method according to Claim 1, **characterized in that**, as liquid (D), use is made of an ionic liquid, a high-boiling hydraulic oil, a liquid which has a very low vapor pressure, or a liquid which has a gas solubility of less than 10⁻⁴ mol/l bar.

3. Method according to Claim 1 or 2, **characterized in that** the heat of compression is removed at least in part via the liquid (D).

4. Method according to one of the preceding Claims 1 to 3, **characterized in that** the liquid entrained by the compressed medium (2', 2") is separated off (A) from the compressed medium (2', 2").

5. Method according to Claim 4, **characterized in that** the liquid (9, 8) separated off from the compressed medium (2', 2") is recycled back to the compression (Z1, Z2), with the liquid separated off being able to be stored temporarily (S) before the recycling.

6. Method according to one of the preceding Claims 1 to 5, **characterized in that** the compression (Z1, Z2) makes possible compression of the gaseous medium by a factor of 1000.

7. Method according to one of the preceding Claims 1 to 6, **characterized in that** the replenishment of liquid (D) required for the compression (Z1, Z2) proceeds during a suction stroke.

8. Device for compressing a gaseous medium, in particular hydrogen, comprising
a) one or more cylinders (Z1, Z2),
b) feed lines (1, 1', 1") and discharge lines (2, 2', 2") which serve for feeding and discharging the gaseous medium to be compressed into or out of the cylinders (Z1, Z2),
c) per cylinder (Z1, Z2), at least one liquid line (3, 5) which serves for feeding and discharging the liquid (D) compressing the gaseous medium into the cylinder (Z1, Z2), and
d) means for changing the amount of liquid (D) in the cylinder or cylinders (Z1, Z2),
e) with the liquid being a liquid (D) in which the gaseous medium to be compressed does not dissolve and/or which can be separated from the gaseous medium in a residue-free manner,
**characterized in that** means for generating an electric field in the cylinder or cylinders are arranged within the cylinder or cylinders (Z1, Z2).

9. Device according to Claim 8, **characterized in that** the means for changing the amount of liquid in the cylinder or cylinders (Z1, Z2) is constructed as a liquid pump, hydraulic pump, axial reciprocating pump, vane pump or gear pump.

10. Device according to Claim 8 or 9, **characterized in that** one heat exchanger (K1, K2) which serves for removing the heat of compression is assigned to the liquid lines (3, 5) provided per cylinder (Z1, Z2).

11. Device according to one of the preceding Claims 8 to 10, **characterized in that** at least one separation device (A) is arranged in the discharge line or lines (2, 2', 2") of the compressed gaseous medium, with the separation device (A) serving for separating off the liquid entrained by the compressed medium (2', 2").

12. Device according to Claim 11, **characterized in that** the separation device (A) is or can be flow-connected (9, 8) to at least one of the cylinders (Z1, Z2).

13. Device according to Claim 11 or 12, **characterized in that** a liquid storage device (S) is assigned to the separation device (A).

14. Device according to one of the preceding Claims 8 to 13, **characterized in that** means for generating an electrical field in the cylinder or cylinders (Z1, Z2) are provided.

15. Device according to one of the preceding Claims 8 to 14, **characterized in that** a heat exchanger (E1, E2) is arranged within the cylinder or cylinders (Z1, Z2).

## Revendications

1. Procédé de compression d'un fluide gazeux, en particulier d'hydrogène, la compression (Z1, Z2) du fluide gazeux s'effectuant au moyen d'un liquide (D) dans lequel le fluide gazeux ne se dissout pas et/ou qui peut être séparé du fluide gazeux sans laisser de résidu,
**caractérisé en ce que**
le liquide (D) est exposé à un champ électrique pour reséparer le mélange de liquide (D) et de fluide gazeux qui se forme à la surface de séparation.

2. Procédé selon la revendication 1, **caractérisé en ce que** comme liquide (D), il utilise un liquide ionique, une huile hydraulique à haut point d'ébullition, un liquide dont la tension de vapeur est très basse ou un liquide qui présente une solubilité pour le gaz inférieure à 10⁻⁴ mole/1.bar.

3. Procédé selon la revendication 1 ou 2, **caractérisé en ce qu'**au moins une partie de la chaleur de compression est évacuée par l'intermédiaire du liquide (D).

4. Procédé selon l'une des revendications 1 à 3 qui précèdent, **caractérisé en ce que** le liquide entraîné par le fluide comprimé (2', 2") est séparé (A) du fluide comprimé (2', 2").

5. Procédé selon la revendication 4, **caractérisé en ce que** le liquide (9, 8) séparé du fluide comprimé (2', 2") est renvoyé dans la compression (Z1, Z2), le liquide séparé pouvant être conservé temporairement (S) avant le renvoi.

6. Procédé selon l'une des revendications 1 à 5 qui précèdent, **caractérisé en ce que** la compression (Z1, Z2) permet de comprimer le fluide gazeux d'un facteur 1 000.

7. Procédé selon l'une des revendications 1 à 6 qui précèdent, **caractérisé en ce que** l'injection secondaire de liquide (D) nécessaire pour la compression (Z1, Z2) s'effectue pendant une phase d'aspiration.

8. Dispositif de compression d'un fluide gazeux, en particulier d'hydrogène, comprenant :
a) un ou plusieurs cylindres (Z1, Z2),
b) des conduits d'amenée (1, 1', 1") et des conduits d'évacuation (2, 2', 2") qui servent à amener et évacuer dans ou hors des cylindres (Z1, Z2) le fluide gazeux à comprimer,
c) pour chaque cylindre (Z1, Z2), au moins un conduit (3, 5) à liquide qui sert à amener et évacuer le liquide (2) comprimant le liquide (D) dans les cylindres (Z1, Z2) et
d) des moyens de modification du débit du liquide (D) dans le ou les cylindres (Z1, Z2),
e) le liquide étant un liquide (D) dans lequel le fluide gazeux à comprimer ne se dissout pas et/ou qui peut être séparé du fluide gazeux sans laisser de résidu,
**caractérisé en ce que**
des moyens de production d'un champ électrique dans le ou les cylindres sont disposés à l'intérieur du ou des cylindres (Z1, Z2).

9. Dispositif selon la revendication 8, **caractérisé en ce que** les moyens de modification du débit de liquide dans le ou les cylindres (Z1, Z2) sont configurés comme pompe à liquide, pompe hydraulique, pompe à piston axial, pompe à coulisseau ou pompe à roues dentées.

10. Dispositif selon la revendication 8 ou 9, **caractérisé en ce qu'**un échangeur de chaleur (K1, K2) qui sert à évacuer la chaleur de compression est associé aux conduits (3, 5) de liquide prévus pour chaque cylindre (Z1, Z2).

11. Dispositif selon l'une des revendications 8 à 10 qui précèdent, **caractérisé en ce qu'**au moins un dispositif de séparation (A) est disposé dans le ou les conduits d'évacuation (2, 2', 2") de fluide gazeux à comprimer, le dispositif de séparation (A) servant à séparer le liquide entraîné avec le fluide comprimé (2', 2").

12. Dispositif selon la revendication 11, **caractérisé en ce que** le dispositif de séparation (A) est relié ou peut être relié à écoulement (9, 8) à au moins l'un des cylindres (Z1, Z2).

13. Dispositif selon la revendication 11 ou 12, **caractérisé en ce qu'**un dispositif (S) de réserve de liquide est associé au dispositif de séparation (A).

14. Dispositif selon l'une des revendications 8 à 13 qui précèdent, **caractérisé en ce qu'**il présente des moyens de formation d'un champ électrique dans le ou les cylindres (Z1, Z2).

15. Dispositif selon l'une des revendications 8 à 14 qui précèdent, **caractérisé en ce qu'**un échangeur de chaleur (E1, E2) est disposé à l'intérieur du ou des cylindres (Z1, Z2).
